# EUROPÄISCHE PATENTSCHRIFT

(11) **EP 1 232 023 B1**
(45) Veröffentlichungstag und Bekanntmachung des Hinweises auf die Patenterteilung: **26.05.2004**
(21) Anmeldenummer: 00989772.9
(22) Anmeldetag: 14.11.2000
(51) Int. Cl.: B06B 1/06, G10K 11/00

(54) **ULTRASCHALL-WANDLER**
ULTRASONIC TRANSDUCER
TRANSDUCTEUR D'ULTRASONS

(30) Priorität: 26.11.1999 DE 19957125
(43) Veröffentlichungstag der Anmeldung: 21.08.2002
(73) Patentinhaber: SIEMENS AKTIENGESELLSCHAFT, 80333 München (DE)
(72) Erfinder: THURN, Rudolf, 92690 Pressath (DE)
(86) Internationale Anmeldenummer: PCT/DE2000/004001
(87) Internationale Veröffentlichungsnummer: WO 2001/038011

(56) Entgegenhaltungen:
- EP-A- 0 553 325
- DE-U- 29 614 691
- US-A- 4 297 607
- US-A- 4 446 395
- US-A- 5 329 682

## Beschreibung

Die Erfindung bezieht sich auf einen Ultraschall-Wandler, insbesondere für die Anwendung in Näherungsschaltern.

Ultraschall-Näherungsschalter werden in der Automatisierungstechnik hauptsächlich zur berührungslosen Erfassung der Anwesenheit oder des Abstandes von Objekten eingesetzt. Je nach Meßaufgabe finden das Schranken- oder das Echolaufzeitverfahren Verwendung. Beim Schrankenverfahren sendet ein Ultraschallsender Signale aus, die auf direktem Weg zu einem Ultraschallempfänger gelangen. Der zu erfassende Gegenstand unterbricht den Schallweg und wird damit detektiert. Beim Echolaufzeitverfahren wird dagegen das vom zu erfassenden Gegenstand reflektierte Ultraschallecho empfangen und aus der Signallaufzeit zwischen Aussendung und Empfang die Entfernung des Gegenstandes ermittelt.

Schlüsselbauelemente für beide Verfahren sind die Ultraschall-Wandler. Sie werden im Sendefall zur Umsetzung elektrischer Signale in Schallwellen und im Empfangsfall zur Umsetzung von Schallwellen in elektrische Signale benutzt. Bei Geräten nach dem Echolaufzeitverfahren wird oft ein und derselbe Wandler abwechselnd für Sendung und Empfang verwendet. Damit wird der gerätetechnische Aufwand verringert, aber auch ein Mindestabstand festgelegt, unterhalb dem wegen der unvermeidlichen Ausschwingvorgänge des Wandlers nach dem Sendezyklus keine Messungen möglich sind.

Ultraschall-Wandler gibt es in unterschiedlichen technischen Ausgestaltungen. Für den industriellen Einsatz werden wegen ihrer Robustheit meist Festkörperwandler eingesetzt. Sie bestehen grundsätzlich aus einer Piezokeramik als Umsetzelement zwischen elektrischen und akustischen Signalen und einer resonanten Anpaßschicht, mit der der Schallübergang zur Luft optimiert wird. Typische Beispiele für derartige Anordnungen zeigen unter anderem DE 25 41 492 B2 und DE 196 30 350 C2. Für die praktische Anwendung muß der Ultraschall-Wandler in geeigneter Weise gehaltert werden, ohne daß dadurch seine Funktion beeinträchtigt wird. Hierzu werden meist Kunststoffformteile und Polymer-Schaumstoffe verwendet, siehe z.B. DE 198 09 206 A1. Die Polymer-Schaumstoffe bewirken außerdem eine gewünschte mechanische Dämpfung des Ultraschall-Wandlers. Weiterhin kann mit zusätzlich in die Anordnung eingebrachten Metalltöpfen eine elektrische Abschirmung vorgenommen werden.

Ultraschall-Wandler der beschriebenen Art werden in industriellen Näherungsschaltern in großer Zahl eingesetzt und haben sich im Betrieb bewährt. Im Zuge der Miniaturisierung der Geräte stellen sich aber zunehmend Probleme durch die Überkopplung von Körperschall auf den Ultraschall-Wandler ein, da die Schichtdicke der umhüllenden Polymer-Schaumschichten und damit ihre Dämpfungsfähigkeit gegenüber einer unerwünschten radialen Schallströmung abnimmt. Die Geräte werden damit empfindlich für Störgeräusche im Bereich ihrer Arbeitsfrequenz, die aus umgebenden Maschinenteilen bei fester Montage mechanisch in die Näherungsschalter eingekoppelt werden können. Außerdem besteht die Gefahr, daß ein Teil des Sendeschalls seitlich in die umgebenden Maschinenteile entweicht und dort zu undefinierten Echos führt, die wiederum zum Näherungsschalter zurückgekoppelt werden können.

Das beschriebene Problem ist bislang nicht befriedigend gelöst. Behelfsmäßige Ansätze nutzen eine verringerte Empfindlichkeit des Näherungsschalters, die aber für den normalen Betrieb nachteilig ist. Ein weiterer Lösungsansatz besteht darin, den Utraschall-Wandler gegenüber der Front der Gehäusehülse vorstehen zu lassen, so daß der Übertragungsweg zwischen dem akustisch aktiven Teil des Wandlers und den umgebenden Konstruktionsteilen verlängert wird, über den der Körperschall übertragen werden könnte. Eine spezielle Ausgestaltung dieses Prinzips ist in DE 38 32 947 C2 angegeben, bei der die Anpaßschicht über die Rückseite der Piezokeramik hinaus dünnwandig und rohrförmig verlängert ist, wobei diese Verlängerung etwa ein Viertel der Schallwellenlänge beträgt. In diesem Bereich wird der Wandler über einen elastischen Einspannring gehalten, wodurch die Körperschallübertragung deutlich verringert wird. Nachteilig ist bei Lösungen dieser Art, daß der aus der Gerätekontur hervorstehende Wandler empfindlich gegen Beschädigungen ist und häufig auch die Baulänge des Näherungsschalters vergrößert.

Es ist daher Aufgabe der vorliegenden Erfindung, eine Einrichtung zum Senden und Empfangen von Ultraschall vorzugsweise für Ultraschall-Näherungsschalter anzugeben, die unempfindlich gegenüber einer Übertragung von Körperschall ist und dabei die Nachteile der beschriebenen bekannten Lösungsansätze vermeidet.

Die Aufgabe wird erfindungsgemäß mit den folgenden Merkmalen nach Anspruch 1 gelöst:
a) mit einem Gehäuse, in dem ein aus einer Piezokeramik und einer Anpaßschicht gebildeter Ultraschallschwinger kraftund/oder formschlüssig gehaltert ist,
b) der Kraft- und/oder Formschluß erfolgt über mindestens vier Schichten mit abwechselnd stark unterschiedlichen akustischen Wellenwiderständen,
c) die Schichten sind von dem Ultraschallschwinger aus betrachtet in folgender Reihenfolge angeordnet,
d) der Ultraschallschwinger ist in eine erste schallweiche Schicht mit mindestens einem elastischem Dämpfungsmaterial als Bestandteil eingebettet,
e) die erste Schicht ist von einer zweiten Schicht umgeben, die aus mindestens einem schallharten Material, vorzugsweise Metall, besteht,
f) um die zweite, schallharte Schicht liegt eine dritte, schallweiche Schicht, die die zweite Schicht mindestens in der vom Ultraschallschwinger radial nach außen zum Gehäuse hin gerichteten Richtung umgibt und die einen oder mehrere schaumförmige Kunststoffe umfaßt, deren Dichte stets kleiner als 0,6 kg/dm³ ist, und
g) die dritte Schicht ist mindestens teilweise von einer vierten Schicht mit hohem akustischen Wellenwiderstand umgeben.

Unter schallweichen bzw. schallharten Materialien werden solche Materialien verstanden, deren Wellenwiderstand, definiert als das Produkt aus Materialdichte und Materialwellengeschwindigkeit, sehr niedrig bzw. sehr hoch liegt. Durch die erfindungsgemäße Aufeinanderfolge von Schichten mit abwechselnd schallweichen und schallharten Materialien findet der vom Ultraschallschwinger nach außen ins Gehäuse überkoppelnde Körperschall sowie auch der zum Ultraschallschwinger zurück gerichtete Körperschallstrom eine starke Fehlanpassung vor, an den unterschiedlich schallharten Schichten findet stets jeweils annähernde Totalreflexion statt, so daß die Gesamt-Transmission auf ein Minimum reduziert wird. Die Körperschalldämmung ist dabei um so besser, je größer die Unterschiede der Wellenwiderstände an den einzelnen Schichten sind.

Die vierte Schicht kann ein Gehäuse des Ultraschall-Wandlers darstellen. Die Fehlanpassungen des Wellenwiderstands in den Schichten eins bis drei sind bei erfindungsgemäßem Aufbau in der Regel schon so effektiv, daß für diese Schicht auch herkömmliche Kunststoffe mit einem Wellenwiderstand, der niedriger als der von Metallen ist, zur Körperschalldämmung ausreichend sind.

Vorteilhafte Weiterbildungen der Erfindung sind den Unteransprüchen 2, 3 und 4 zu entnehmen.

Besonders vorteilhaft ist es, wenn die dritte Schicht des Ultraschall-Wandlers aus einem Kunststoff mit einer Dichte kleiner 0,2 kg/dm³ besteht, da hierfür eine besonders gute Körperschallentkopplung erreicht wird. Bei körperschallmäßig sehr ungünstigen Einbaubedingungen des Wandlers und/oder bei sehr hoher Signalverstärkung der Sensorelektronik kann diese erhöhte Körperschallentkopplung notwendig sein.

Bei der Herstellung der Wandler sind Schichten mit derartig kleinen Dichten nur mit Aufwand als Gießmasse einzubringen, besonders wenn die Schichtstärke bei kleinen Bauformen sehr dünn ist. Daher ist es vorteilhaft, für die dritte Schicht vorgefertigte Schaumstoff-Formteile zu verwenden.

Weiterhin ist es besonders vorteilhaft, wenn zum elektrischen Anschluß des Ultraschall-Wandlers lackisolierte Hochfrequenzlitze mit einem Gesamtquerschnitt von weniger als 0,05 mm² verwendet wird. Bei herkömmlichen Anschlußleitungen wird über den Leiter bzw. die Litze und/oder über die Isolierung, die in der Regel aus Kunststoffen wie z. B. PVC, PUR, Teflon oder ähnlichem besteht, in störendem Ausmaß Körperschall übertragen.

Ein Ausführungsbeispiel der Erfindung wird im folgenden anhand einer Zeichnung näher erläutert. Es zeigen:
- FIG 1: eine Schnittdarstellung des erfindungsgemäßen Ultraschall-Wandlers in einer ersten Ausführungsform,
- FIG 2: eine Schnittdarstellung einer weiteren Ausführungsform mit zusätzlichem Schaumstoffelement und
- FIG 3: eine Schnittdarstellung einer weiteren Ausführungsform mit zusätzlichem ringförmigen Luftspalt und mit einer mit einem Deckel verschlossenen Öffnung.

FIG 1 zeigt die Schnittdarstellung eines erfindungsgemäßen Ultraschall-Wandlers 1, der sich als stirnseitiger Abschluß am Ende einer als Gerätegehäuse dienenden Metallhülse 2 befindet, beispielsweise kann die Metallhülse eine M18-Gewindehülse sein mit einem Innendurchmesser von ca. 16 mm. Der aktive Teil des Ultraschall-Wandlers 1 ist in bekannter Weise der als Ultraschallschwinger bezeichnete Verbund aus einer Piezokeramik 3 und einer Anpaßschicht 4, die z.B. durch eine Verklebung 5 miteinander verbunden sind. Die Elektroden der Piezokeramik 3 sind über Leitungen 6,7 mit einer nicht weiter dargestellten elektronischen Schaltung zur Aufbereitung der Sende- und Empfangssignale verbunden. Die Leitungen 6,7 bestehen aus lackisolierten HF-Litzen mit einem Gesamtquerschnitt von jeweils 0,02 mm². Der Ultraschallschwinger aus Piezokeramik 3 und Anpaßschicht 4 ist in seinem oberen Teil von einer Gießmasse 8 umgeben, die vorteilhaft als getriebener oder syntaktischer Schaum mit niedrigem akustischem Wellenwiderstand ausgeführt ist. Im unteren Teil ist der Ultraschallschwinger aus Piezokeramik 3 und Anpaßschicht 4 von einem Schaumstoffring 9 umgeben, der ebenfalls einen niedrigen akustischen Wellenwiderstand aufweist und gleichzeitig eine Zentrierfunktion gemäß DE 198 09 206 A1 haben kann. Die Gießmasse 8 bzw. der Schaumstoffring 9 stellen die erste Schicht von mindestens vier Schichten dar, die den Ultraschallschwinger nach der Lehre der Erfindung umgeben. Der Metalltopf 10 um die erste Schicht dient in bekannter Weise auch zur elektrischen Abschirmung des Ultraschallschwingers aus Piezokeramik 3 und Anpaßschicht 4, hat aber innerhalb der erfindungsgemäßen Schichtbauweise die beschriebene zusätzliche Funktion der Körperschalldämmung durch Fehlanpassung. Er besteht beispielsweise aus 0,5 mm dickem Stahlblech und hat, bedingt durch die Materialdaten des Metalls, einen hohen akustischen Wellenwiderstand und bildet die zweite Schicht. Die für die Durchführung der Leitungen 6,7 und für das Eingießen der elastischen Dämpfungsmasse 8 notwendigen Öffnungen im Topf 10 sind zur Vermeidung von Körperschallüberkopplung möglichst klein auszubilden und erforderlichenfalls durch geeignete Maßnahmen z.B. Aufkleben oder Anlöten eines schallharten Deckels mindestens teilweise zu verschließen. Der Metalltopf 10 ist in radialer Richtung von einem rohrförmigen Schaumstoffring 11 umgeben, der wiederum einen sehr niedrigen akustischen Wellenwiderstand mit einer Dichte von beispielsweise 50 kg/m³ aufweist, in radialer Richtung eine Dicke von beispielsweise 0,5 mm hat und die dritte Schicht der mindestens vier Schichten nach der Lehre der Erfindung bildet. Die vierte Schicht wird durch den Kunststoffring 12 dargestellt, der einen im Vergleich zur dritten Schicht hohen akustischen Wellenwiderstand aufweist und in der Metallhülse 2 kraftschlüssig gehalten wird. In axialer Richtung wird die beschriebene Anordnung durch den Hinterschnitt 13 des Kunststoffrings 12 formschlüssig gehalten, wobei der Schaumstoffring 14 einen niedrigen akustischen Wellenwiderstand mit einer Dichte von beispielsweise 180 kg/m³ hat und in axialer Richtung zwischen dem Metalltopf und dem Hinterschnitt 13 des Kunststoffrings 12 ebenfalls die dritte Schicht der mindestens vier Schichten nach der Lehre der Erfindung bildet. Für die Elemente 11 und 14 nimmt man vorteilhafterweise einen Schaum mit geschlossenzelliger Struktur, damit Feuchtigkeit von außen nicht eindringen und Körperschallbrücken bilden kann. Geeignete Materialien für die schallweiche dritte Schicht sind beispielsweise PE-Schäume, PVC-Schäume, PUR-Schäume, Silikonschäume, Zellkautschuke usw. z.B. als getriebener Schaum oder als syntaktischer Schaum montiert als Formteile und/oder eingebracht als Gießmasse. Derartige Schaumstoffe können in verschiedenen Härten und in Dichten von bis zu unter 20 kg/m³ hergestellt werden mit entsprechend extrem niedrigen Wellenwiderständen, so daß hiermit außerordentlich gute Körperschalldämmwerte erreicht werden können.

Es ist vorteilhaft, in axialer Richtung der Anordnung unmittelbar hinter dem Metalltopf 10 eine weitere schaumstofförmige Gießmasse 15 mit niedrigem akustischem Wellenwiderstand aufzubringen, die entsprechend der Lehre der Erfindung gegenüber dem folgenden Geräteverguß 16 mit relativ hohem akustischem Wellenwiderstand die dritte Schicht der mindestens vier Schichten darstellt.

Bei der Wahl der Schichtdicken ist zu beachten, daß keine vielfache der halben Schallwellenlänge in der jeweiligen Schicht auftreten. Zur Vermeidung einer Körperschallübertragung durch die Anschlußleitungen 6,7 ist es vorteilhaft, diese aus lackisolierter Hochfrequenzlitze mit einem Gesamtquerschnitt von weniger als 0,05 mm² zu realisieren.

Das Ausführungsbeispiel gemäß FIG 2 unterscheidet sich vom Ausführungsbeispiel gemäß FIG 1 lediglich dadurch, daß hier im rückwärtigen Bereich des Ultraschallschwingers die dritte Schicht durch ein Schaumstoffteil 17 gebildet ist. Eine derartige Schaumstoffschicht 17 kann als vorgefertigtes Formteil ausgebildet sein und kann einen noch niedrigeren Wellenwiderstand als z.B. die schaumförmige Gießmasse 15 aufweisen, wodurch die Körperschallentkopplung nochmals verbessert werden kann. Ansonsten stimmen beide Ausführungsformen überein.

In dem Ausführungsbeispiel gemäß FIG 3 bedeckt der Schaumstoffring 11 in axialer Richtung nur den oberen Teil der Mantelfläche des Blechtopfs 10 und es befindet sich unterhalb davon ein ringförmiger Luftspalt 18, der einen noch wesentlich niedrigeren Wellenwiderstand als Schaumstoff hat. Dadurch wird die Fehlanpassung des Wellenwiderstands und damit das Körperschalldämmmaß gegenüber dem Ausführungsbeispiel gemäß FIG 1 zusätzlich gesteigert. Die dritte Schicht nach der Lehre der Erfindung setzt sich in radialer Richtung aus dem Schaumstoffring 11 und dem Luftspalt 18 zusammen. Der Schaumstoffring 11 kann auch aus zwei oder mehr Teilelementen bestehen, zwischen denen sich zur Steigerung der Fehlanpassung Luftspalte befinden können. Als zusätzliche Maßnahme ist eine für das Eingießen der Gießmasse 8 notwendige Öffnung im Blechtopf 10 mit einem schallharten Deckel 19 verschlossen worden, um eine mögliche Körperschallkopplung durch diese Öffnung in die Gießmasse 15 zu vermeiden.

Wenn auch die beschriebenen Ausführungsbeispiele aus FIG 1 bis FIG 3 von rotationssymmetrischen Wandleranordnungen ausgehen, so sind die beschriebenen erfindungsgemäßen Maßnahmen zur Körperschallreduzierung nicht darauf beschränkt, sondern haben auch bei beliebigen Wandleranordnungen Gültigkeit.

## Patentansprüche

1. Ultraschall-Wandler (1), insbesondere für die Anwendung in Näherungsschaltern, mit folgenden Merkmalen:
a) mit einem Gehäuse (2), in dem ein aus einer Piezokeramik (3) und einer Anpaßschicht (4) gebildeter Ultraschallschwinger kraft- und/oder formschlüssig gehaltert ist,
b) der Kraft- und/oder Formschluß erfolgt über mindestens vier Schichten (8,9,10,11,12,2) mit abwechselnd stark unterschiedlichen akustischen Wellenwiderständen,
c) die Schichten (8,9,10,11,12,2) sind von dem Ultraschallschwinger aus betrachtet in folgender Reihenfolge angeordnet,
d) der Ultraschallschwinger ist in eine erste schallweiche Schicht (8,9) mit mindestens einem elastischen Dämpfungsmaterial als Bestandteil eingebettet,
e) die erste Schicht (8,9) ist von einer zweiten Schicht (10) umgeben, die aus mindestens einem schallharten Material, vorzugsweise Metall, besteht,
f) um die zweite, schallharte Schicht (10) liegt eine dritte, schallweiche Schicht (11), die die zweite Schicht (10) mindestens in der vom Ultraschallschwinger radial nach außen zum Gehäuse (2) hin gerichteten Richtung umgibt und die einen oder mehrere schaumförmige Kunststoffe umfaßt, deren Dichte stets kleiner als 0,6 kg/dm³ ist, und
g) die dritte Schicht (11) ist mindestens teilweise von einer vierten Schicht (12,2) mit hohem akustischen Wellenwiderstand umgeben.

2. Ultraschall-Wandler nach Anspruch 1,
**dadurch gekennzeichnet, daß** die dritte Schicht (11) schaumförmigen Kunststoff mit einer Dichte kleiner 0,2 kg/dm³ umfaßt.

3. Ultraschall-Wandler nach Anspruch 1 oder 2,
**dadurch gekennzeichnet, daß** die dritte Schicht (11) aus mindestens einem vorgefertigten Schaumstoffformteil besteht.

4. Ultraschall-Wandler nach Anspruch 1, 2 oder 3,
**dadurch gekennzeichnet, daß** zum elektrischen Anschluß (6,7) des Ultraschall-Wandlers lackisolierte Hochfrequenzlitze mit einem Gesamtquerschnitt von weniger als 0,05 mm² verwendet wird.

## Claims

1. Ultrasound converter (1), especially for use in approximation switches, with the following features:
a) with a housing (2), in which an ultrasound vibrator formed from a piezoceramic (3) and an adapter layer (4) is held by a key or interference fit,
b) the key and/or interference fit is made via at least four layers (8,9,10,11,12,2) with alternating strengths of acoustic surge impedances,
c) the layers,(8,9,10,11,12,2) viewed from the ultrasound vibrator, are arranged in the following order,
d) the ultrasound vibrator is embedded into a first soft level (8,9) with at least one elastic damping material as a component,
e) the first layer (8,9) is surrounded by a second layer (10) which consists of at least one hard material, preferably metal,
f) around the second hard layer (10) lies a third, soft layer (11), which surrounds the second layer (10) at least in the direction pointing radially outwards from the ultrasound vibrator radial to the housing (2) and which comprises one or more foam plastics, with a density always less than 0.6 kg/ cu m³, and
g) the third layer (11) is at least partly surrounded by a fourth layer (12,2) with high acoustic surge impedance.

2. Ultrasound converter in accordance with Claim 1,
**characterized in that** the third layer (11) comprises foam plastic with a density of less than 0.2 kg/cu m³.

3. Ultrasound converter in accordance with Claims 1 or 2,
**characterized in that** the third layer (11) consists of at least one prefabricated plastic part.

4. Ultrasound converter in accordance with Claim 1,2 or 3,
**characterized in that** for electrical connection (6,7) of the ultrasound converter enameled high-frequency leads with an overall cross section of less than 0.05mm are used.

## Revendications

1. Transducteur (1) d'ultrasons notamment pour l'utilisation dans des détecteurs de proximité ayant les caractéristiques suivantes :
a) comprenant un boîtier (2) dans lequel un oscillateur à ultrasons, formé d'une piézocéramique (3) et d'une couche (4) d'adaptation, est maintenu par coopération de force et/ou de forme,
b) la coopération de force et/ou de forme s'effectue par au moins quatre couches (8, 9, 10, 11, 12, 2) ayant des impédances caractéristiques acoustiques alternant de manière très différente,
c) les couches (8, 9, 10, 11, 12, 2) sont disposées, considéré à partir de l'oscillateur à ultrasons, dans la succession suivante,
d) l'oscillateur à ultrasons est incorporé dans une première couche (8, 9) acoustiquement tendre ayant au moins une matière élastique d'atténuation comme élément constitutif,
e) la première couche (8, 9) est entourée d'une deuxième couche (10), qui est en au moins une matière dure acoustiquement, de préférence en métal,
f) autour de la deuxième couche (10) dure acoustiquement se trouve une troisième couche (11) tendre acoustiquement qui entoure la deuxième couche (10) au moins dans la direction dirigée radialement vers l'extérieur de l'oscillateur à ultrasons en allant au boîtier (2) et qui comprend une ou plusieurs matières plastiques alvéolaires dont la masse volumique est toujours inférieure à 0,6 kg/dm³ ; et
g) la troisième couche (11) est entourée au moins en partie d'une quatrième couche (12, 2) ayant une grande impédance caractéristique acoustique.

2. Transducteur d'ultrasons suivant la revendication 1,
**caractérisé en ce que** la troisième couche (11) comprend une matière plastique alvéolaire d'une masse volumique inférieure à 0,2 kg/dm³.

3. Transducteur d'ultrasons suivant la revendication 1 ou 2,
**caractérisé en ce que** la troisième couche (11) est en au moins une pièce moulée en matière alvéolaire préfabriquée.

4. Transducteur d'ultrasons suivant la revendication 1, 2 ou 3,
**caractérisé en ce que**, pour le raccordement (6, 7) électrique du transducteur d'ultrasons, il est utilisé des torons de haute fréquence, isolés par du vernis, d'une section transversale globale de moins de 0,05 mm².
